# EUROPÄISCHE PATENTSCHRIFT

(11) **EP 3 755 882 B1**
(45) Veröffentlichungstag und Bekanntmachung des Hinweises auf die Patenterteilung: **13.09.2023**
(21) Anmeldenummer: 19715361.2
(22) Anmeldetag: 08.01.2019
(51) Int. Cl.: F01C 1/077

(54) **SPHÄHRISCHER ENERGIEKONVERTER**
SPHERICAL ENERGY CONVERTER
CONVERTISSEUR D'ÉNERGIE SPHÉRIQUE

(30) Priorität: 21.02.2018 DE 202018000899 U
(43) Veröffentlichungstag der Anmeldung: 30.12.2020
(73) Patentinhaber: Kröll, André, 5201 Seekirchen am Wallersee (AT)
(72) Erfinder: Kröll, André, 5201 Seekirchen am Wallersee (AT)
(74) Vertreter: Patentanwälte Geyer, Fehners & Partner mbB
(86) Internationale Anmeldenummer: PCT/DE2019/000002
(87) Internationale Veröffentlichungsnummer: WO 2019/161819

(56) Entgegenhaltungen:
- DE-U1-202009 016 021
- GB-A- 412 006

## Beschreibung

Die Erfindung betrifft einen spährischen Energiekonverter für Stromerzeugung mit einem Gehäuse, das einen rotationssymmetrischen Arbeitsraum begrenzt.

Ein doppelter Satz identischer Flachdrehkolben an konzentrischen Achsen in einer sphärischen Arbeitskammer bietet einen hohen Wirkungsgrad in kompakter Bauweise für Fluide.

Die Erfindung betrifft die Energieumwandlung von Fluidmassen in mechanische Energie, die weiter in elektrische Energie umgewandelt werden kann.

Insbesondere handelt es sich um Generatoren mit kugelförmiger Arbeitskammer und Flachdrehkolben als innen drehende Kolben.

### Hintergrund der Erfindung

Es gibt ein paar Vorschläge für Energieumwandlungsmaschinen mit sphärischer Arbeitskammer, die - zumindest theoretisch - die effektivste und kompakteste Konstruktionen sind.

Allerdings hat bisher keine Konstruktion die theoretischen Erwartungen und Ziele erreicht.

### Stand der Technik

Ein paar Rechte an geistigem Eigentum und Anwendungen beziehen sich auf rotierende Kolbenmaschinen und einige davon auf die spezielle Form von sphärischen Arbeitskammern wie in GB 2052 639 und DE 26 08 479. Bei denen eine Arbeitskammer oder Pumpenkammer räumlich durch eine Kolbenplatte getrennt ist in mehrere Kammervolumen, die durch ihre Drehung um zwei Achsen verändert werden.

Dies kann erreicht werden, indem man sie in Keilnuten innerhalb der Wand der Arbeitskammer wie in Wobble-Ring-Pumpen (z. B. US 3,549,286) führt.

Es wurde jedoch gezeigt, dass solche Wobbelbewegungen in Schlitzführungen nur für niedrige Drehzahlen und vorzugsweise als Pumpen für hochviskose Medien möglich sind. So kann es in Antriebsmaschinen nicht angewendet werden, da die Kolbenplatten zwangsläufig in den Nuten eingeklemmt werden, wenn die Druckbelastung nicht gleichmäßig zunimmt. Die PCT / NL 2011/050 475 bzw. WO 2012/002816 scheint eine Lösung für das Problem zu sein, obwohl die Kombination mehrerer konzentrischer Kammersegmente mit der Kolbenplatte einen stark segmentierten Bewegungsablauf mit unterschiedlichen Druckniveaus erzeugt, der sie zwingt, durch die Kombination mehrerer Rotationskammem gesteuert zu werden. Aber das bedeutet natürlich viel mehr technische Anstrengung. Darüber hinaus ist aus der DE 20 2009 016 021 U1 auch ein Verbrennungsmotor mit mehreren um eine Achse bewegbaren kreis- oder halbkreisförmigen Kolbenscheiben bekannt.

Allerdings gibt es ein Problem mit der Menge an Abwärme eines Verbrennungsmotors. Die Ableitung von der relativ kleinen Fläche einer kugelförmigen Arbeitskammer allein reicht bei der Kühlung kaum aus, wenn nicht wesentliche Anstrengungen in ein Druckkühlsystem eingebracht werden, was andererseits dem Wirkungsgrad entgegenwirkt.

Darüber hinaus erbt diese Konstruktion eine segmentierte Bewegung, die von Stoppern unterbrochen wird, was nicht nur die Effizienz verringert, sondern auch mechanische Probleme verursacht.

Zusammen mit der schlagartigen Bewegung von flachen Schaufeln führt dies zu schädlichen Schwingungsmustem.

### Aufgabe der Erfindung

Es ist daher Aufgabe der vorliegenden Erfindung, ein System bereitzustellen, das in der Lage ist, Energie effizient in Form von fließenden oder gasförmigen Massen in Rotation umzuwandeln und so effizient in elektrische Energie umzuwandeln.

### Lösung I erfinderischer Schritt

Die Grundkonstruktion bezieht sich daher auf die DE 2 2009016 021 U1, die von dem gleichen Erfinder stammt.
A) Es gibt keinen intermittierenden Stopp mehr durch die Arretiereinrichtungen.
B) Die Flachdrehkolben sind identisch verzogen, um der Resonanz zu widerstehen, so dass Schwingungen unwahrscheinlich sind und sich nicht ausbreiten.
C) Die Anwendung richtet sich nun an Wasserturbinen und Luftdrucksysteme, die im Gegensatz zur Anwendung von Explosionsmaschinen mit einer gleichbleibenden Belastung ihrer Medien arbeiten.

Aber die grundlegenden Vorteile der sphärischen Arbeitskammern und Schaufeln in ihm bleiben erhalten: hohe Effizienz, aufgrund der Tatsache, dass die Reibung der Schaufeln in einer Kugel viel weniger sind im Vergleich zu Kolben in einem Zylinder, oder andere, noch weniger effektive Designs.

Ein bevorzugtes Ausführungsbeispiel der Erfindung wird nachfolgend anhand der Zeichnungen näher erläutert. Es zeigen:
**Fig. 1** - **Fig. 4** das Grundprinzip in einer schematischen Darstellung. Die Ansichten vernachlässigen die Verwerfung der Flachdrehkolben.
**Fig. 5** die perspektivische Ansicht der kompletten inneren Antriebseinheit inklusive Getriebe.
**Fig. 6** die primären Einzelteile in perspektivischer Ansicht.
**Fig. 7** die Gehäusehätten
**Fig. 8** eine Gesamtansicht ohne Getriebedeckel.
**Fig. 9** die sphärische Ausführung der Flachdrehkolben.
**Fig. 10** in einem größeren Maßstab einen Ausschnitt des Flachdrehkolben mit einem Dichtstreifen.
**Fig.11** Darstellung der Schwungscheiben
**Fig.12** Darstellung der Absperrschieber
Fig.13 Anbringung von Sensor und Magnetventilen.

Der in **Fig. 8** gezeigte sphärische Energiekonverter besteht aus einem Gehäuse **1** das einen kugelförmigen Arbeitsraum begrenzt.

In dem Gehäuse **1** sind 2 Hohlwellen **3a** und **3b** gelagert, deren Achsen mit einem Durchmesser des kugelförmigen Gehäuses **1** zusammenfallen.

Wie aus **Fig. 5** hervorgeht, sind die Hohlwellen **3a** und **3b** auf dder Welle **2** aufgeschoben.

Die sphärischen Flachdrehkolben **4** und **5** sind jeweils mit der Hohlwelle **3a** und **3b** fest verbunden. Möglich wären schweißen, aus einem Stück gießen oder als ein Teil fräsen.

Die Hohlwelle **3a** wird durch Keilnut, Bolzen oder anschweißen auf der Welle **2** drehfest verbunden, während die Hohlwelle **3b** drehbar gelagert bleibt.

Die beiden sphärischen Flachdrehkolben haben ein kreisförmiges Profil, so dass sie an der Innenwand des Gehäuses **1** dichtend anliegen. Genauer gesagt besteht jeder sphärische Flachdrehkolben **4,5** aus zwei sphärischen halbkreisförmigen Flügeln. Die beiden sphärischen Flügel sind in der ersten Hälfte des geraden Bereichs ihrer Grundlinie mit der Hohlwelle **3a** und **3b** drehfest verbunden. Die zweite Hälfte der Grundlinie gleitet dichtend über die gegenüberliegende Hohlwelle **3a** oder **3b.**

Die beiden sphärischen Flachdrehkolben **4,5** begrenzen somit in dem Gehäuse **1** insgesamt 4 Kammern I, II, III und IV wie in Fig. 1-4 gezeigt.

Wie in **Fig. 10** gezeigt, ist in den Dichtflächen der sphärischen Flachdrehkolben **4,5** eine Nut ausgespart, in die eine Dichtung **18** eingesetzt ist.

Wie in **Fig. 5** dargestellt, ist die Hohlwelle **3b** mit dem äußeren rechten Ende über eine Freilaufkupplung **14** mit dem Zahnrad **6** verbunden, und mit dem aus der Hohlwelle **3a** herausragendem äußeren Ende der Welle **2** ist ein Zahnrad **7** über eine Freilaufkupplung **15** verbunden.

Die beiden Zahnräder **6** und **7** kämmen mit einem Zahnrad **8,das** mit einer zu den Wellen **2,3** parallelen Abtriebswelle **9** drehfest verbunden ist.

### Funktionsweise

**Fig. 1** Das Medium (Gas oder flüssig) tritt permanent durch die Einlassöffnungen **10** in die Kammern **I** und **III** ein.

Dementsprechend wird der Flachdrehkolben **4** in Drehrichtung vorwärts getrieben, während der hintere Flachdrehkolben **5** dann rückwärts angetrieben würde. Da sich jedoch ein Freilauflager **13** in **Fig. 5** zwischen der Hohlwelle **3b** und dem Gehäuse **1** in **Fig. 7,8** einschaltet, ist der Flachdrehkolben **5** am Rückwärtsdrehen blockiert.

Wenn der vordere Flachdrehkolben **4** nach vorne gedrückt wird, steht das Medium in **II** und **IV** unter Druck, und wird über die Auslassöffnungen **11** ausgepresst.

Durch die Drehbewegung des Flachdrehkolben **4** siehe **Fig. 2** der drehfest mit der Hohlwelle **3a** und der Welle **2** verbunden ist wird über dem blockierten Klemmkörperfreilauf **15** das Zahnrad **7** angetrieben.

Das Zahnrad **7** gibt durch die Einkämmung die Drehbewegung an das Abtriebs- Zahnrad **8** weiter und die an das Abtriebs- Zahnrad **8** befestigte Abtriebswelle **9** dreht sich.

Sobald die Welle **2** nach dem Arbeitshub anhält, kann sich das Zahnrad **7** durch den Klemmkörperfreilauf **15** weiter auf der Welle drehen. Ein Weiterschieben des Flachdrehkolben **5** wie in **Fig.4** ersichtlich, kann durch folgende Möglichkeiten erreicht werden:
**A)** Ein Anschlagbolzen **16** der am Flachdrehkolben **4** befestigt ist, drückt den Flachdrehkolben **5** in die nächste Position.
**B)** Auf der Hohlwelle **3b** und der Welle **2** wird je eine Schwungscheibe **19** **Fig.11** befestigt, die die Flachdrehkolben über den Totpunkt schieben.

Sobald der Flachdrehkolben **5** über die Einlässe **11** gedreht wird, wird der Druck in den Kammern **II** und **IV** aufgebaut.

Jetzt wird der Flachdrehkolben **5** in Drehrichtung vorwärts getrieben, während der hintere Flachdrehkolben **4** der mit dem Klemmkörperfreilauf **12** in **Fig. 5** drehfest verbunden ist am Ausweichen in die Gegenrichtung gehindert wird.

Der Klemmkörperfreilauf **12** ist in das Gehäuse **1** eingesetzt und gegen Verdrehung gesichert.

Wenn der Flachdrehkolben **5** nach vorne gedrückt wird, steht das Medium in **I** und **III** unter Druck, und wird über die Auslassöffnungen **10** ausgepresst.

Durch die Drehbewegung des Flachdrehkolben **5** siehe **Fig.4** der drehfest mit der Hohlwelle **3** verbunden ist wird über dem blockierten Klemm- körperfreilauf **14** (nicht sichtbar im Zahnrad **6)** das Zahnrad **6** angetrieben.

Das Zahnrad **6** gibt durch die Einkämmung die Drehbewegung an das Abtriebs- Zahnrad **8** weiter und die an das Abtriebs- Zahnrad **8** befestigte Arbeitswelle **9** dreht sich.

Sobald die Hohlwelle **3** nach dem Arbeitshub anhält, kann sich das Zahnrad **6** durch den Klemmkörperfreilauf **14** weiter auf der Welle drehen. Dieser Vorgang wird kontinuierlich wiederholt.

Wie dies vorstehend erläutert wurde, kommt es beim Betrieb des spährischen Energieerzeuger zu einer schrittweisen Verdrehung der beiden Flachdrehkolben **4,5** wobei abwechselnd einer der beiden Flachdrehkolben einen Arbeitshub ausführt. Auf die Hohlwelle **3b** und die Welle **2** wird daher abwechselnd ein Arbeitsdrehmoment im Uhrzeigersinn ausgeübt. Die den beiden Zahnrädern zugeordneten Klemmkörperfreiläufe **14,15** sind wirksam, damit die Welle **2** oder die Hohlwelle **3b** auf das zugeordnete Zahnrad **6** oder **7** in einer Drehrichtung ein Antriebsdrehmoment übertragen kann. Ein von dem Abtriebszahnrad **8** angetriebenes Zahnrad **6** oder **7** kann jedoch die zugeordnete nicht angetriebene Welle **2** oder Hohlwelle **3b** überholen.

Über den Abstand zwischen dem Auslass **10** und der Einlassöffnung **11** am Gehäuse **1** kann die Bremswirkung zwischen den Flachkolben **4,5** bestimmt werden.

Die spährisch verformten Flachdrehkolben **Fig.9** können der Resonanz entgegen wirken, so dass Schwingungen unwahrscheinlich sind und sich nicht ausbreiten.

Die an der Innenfläche des Gehäuses **1** anliegende halbkreisförmige Dichtung 18 **Fig. 10** ist vorzugsweise mit Vorspannung in die entsprechende Nut des Flachdrehkolben **4,5** eingesetzt, damit sie sich bei zunehmenden Verschleiß radial ausdehnen kann, so dass die Dichtwirkung erhalten bleibt.

Mit Absperrschiebern **20** **Fig.12** an den Flachkolben können die Steuerzeiten und somit der Wirkungsgrad optimiert werden.

Durch das Anbringen von Sensoren **22** und elektronisch gesteuerten Magnetventilen **21** am Einlass **11** und **12** **Fig.13** kann die Effizienz gesteigert werden.

Hier sind ein paar Vorschläge für den sphärischen Energiekonverter:
**A)** Im Untergeschoß von Hochhäusern kann der sphärische Energiekonverter zur Stromerzeugung verwendet werden, indem er mit Regen- oder Brauchwasser angetrieben wird.
**B)** Ein Einsatz in einem Gezeitenkraftwerk wäre vorstellbar, das potentielle und kinetische Energie aus dem Tidenhub des Meeres in elektrischen Strom wandelt.
**C)** Ein Einsatz in Flußkraftwerken wäre vorteilhaft, da durch die hohe Effizienz nur geringe Druckunterschiede im Wassergefälle notwendig wären.
**D)** Als mobile Einheit könnte der Energiekonverter in Krisenzeiten an Wasserfällen eingesetzt werden.
**E)** Vorstellbar wäre auch ein Einsatz in Druckluftspeicherkraftwerken.

### Bezugszeichenliste

- 1: Gehäuse
- 2: Welle
- 3a: Hohlwelle
- 3b: Hohlwelle
- 4: Flachdrehkolben
- 5: Flachdrehkolben
- 6, 7: Zahnrad
- 8: Abtriebszahnrad
- 9: Abtriebswelle
- 10: Auslass
- 11: Einlass
- 12: Klemmkörperfreilauf
- 13: Klemmkörperfreilauf
- 14: Klemmkörperfreilauf
- 15: Klemmkörperfreilauf
- 16: Anschlagbolzen
- 17: Getriebegehäuse
- 18: Dichtung
- 19: Schwungscheibe
- 20: Absperrschieber
- 21: Magnetventil
- 22: Sensor

## Patentansprüche

1. Energiekonverter, umfassend
a) ein Gehäuse (1), das einen kugelförmigen Arbeitsraum begrenzt und in dem Ein- (11) und Auslassöffnungen (10) für ein unter Druck stehendes flüssiges oder gasförmiges Medium angeordnet sind,
b) eine Welle (2) und zwei diese aufnehmende Hohlwellen (3a, 3b), die in dem Gehäuse (1) drehbar gelagert sind, wobei ihre Drehachsen mit einem Durchmesser des Arbeitsraums zusammenfallen, wobei eine erste der zwei Hohlwellen (3a) mit der Welle (2) drehfest verbunden ist und eine zweite der zwei Hohlwellen (3b) drehbar auf der Welle (2) gelagert ist,
c) zwei an der Innenwand des Gehäuses (1) dichtend anliegende Flachdrehkolben (4, 5) mit kreisförmigem Profil, wobei der eine Flachdrehkolben (4) mit der Welle (2) und der andere Flachdrehkolben (5) mit der zweiten Hohlwelle (3b) drehfest verbunden ist,
d) zwei Zahnräder (6, 7), die mit der Welle (2) bzw. mit der zweiten Hohlwelle (3b) über eine Freilaufkupplung verbunden sind, die eine Verdrehung der Zahnräder (6, 7) gegenüber der Welle (2) bzw. der zweiten Hohlwelle (3b) entgegen der Arbeitsdrehrichtung verhindert, und
e) ein mit den beiden Zahnrädern (6, 7) kämmendes Abtriebszahnrad (8), **dadurch gekennzeichnet,**
f) **dass** in dem Gehäuse (1) zwei einander gegenüberliegende Einlassöffnungen (11) und zwei einander gegenüberliegende Auslassöffnungen (10) angeordnet sind,
g) **dass** die Welle (2) und die zweite Hohlwelle (3b) jeweils über eine Freilaufkupplung (12, 13) in dem Gehäuse (1) abgestützt ist, das eine Verdrehung der Welle (2) bzw. der zweiten Hohlwelle (3b) entgegen der Arbeitsdrehrichtung verhindert,
h) **dass** den beiden Flachdrehkolben (4, 5) Anschlagbolzen (16) zugeordnet sind, die bei Beendigung eines Arbeitstaktes eines Flachdrehkolbens (4, 5) mit dem anderen Flachdrehkolben (5, 4) in Eingriff gelangen und diesen über die beiden Einlassöffnungen (11) hinweg bewegen.

2. Energiekonverter nach Anspruch 1, **dadurch gekennzeichnet, dass** an der Welle (2) und an der zweiten Hohlwelle (3b) Schwungscheiben (19) angeordnet sind.

3. Energiekonverter nach einem der vorhergehenden Ansprüche, **dadurch gekennzeichnet, dass** dem Umfang der beiden Flachdrehkolben (4, 5) jeweils zwei halbkreisförmige Dichtungen (18) zugeordnet sind.

4. Energiekonverter nach Anspruch 3, **dadurch gekennzeichnet, dass** die Dichtungen (18) unter Vorspannung an der Innenwand des Gehäuses (1) anliegen.

5. Energiekonverter nach einem der vorhergehenden Ansprüche, **dadurch gekennzeichnet, dass** die beiden Flachdrehkolben (4, 5) identisch sphärisch ausgebildet sind.

## Claims

1. An energy converter comprising
a) a housing (1) which confines a spherical working chamber and in which inlet (11) and outlet (10) openings for a pressurized liquid or gaseous medium are arranged,
b) a shaft (2) and two hollow shafts (3a, 3b) receiving the shaft (2), which hollow shafts (3a, 3b) are mounted rotatably in the housing (1), wherein their axes of rotation coincide with a diameter of the working chamber, wherein a first of the two hollow shafts (3a) is connected to the shaft (2) torque proof and a second of the two hollow shafts (3b) is supported rotatably on the shaft (2),
c) two flat rotary pistons (4, 5) which bear sealingly against the inner wall of the housing (1) and have a circular profile, wherein one flat rotary piston (4) is connected torque proof to the shaft (2) and the other flat rotary piston (5) is connected torque proof to the second hollow shaft (3b),
d) two toothed gears (6, 7) which are connected to the shaft (2) or to the second hollow shaft (3b) via a freewheel clutch, preventing rotation of the toothed gears (6, 7) with respect to the shaft (2) or the second hollow shaft (3b) counter to the working direction of rotation, and
e) an output toothed gear (8) which meshes with both toothed gears (6, 7), **characterized in**
f) **that** two inlet openings (11) opposite one another and two outlet openings (10) opposite one another are arranged in the housing (1),
g) **that** the shaft (2) and the second hollow shaft (3b) are each supported in the housing (1) via a freewheel clutch (12, 13), preventing rotation of the shaft (2) or of the second hollow shaft (3b) counter to the working direction of rotation,
h) **that** stop bolts (16) are assigned to the two flat rotary pistons (4, 5) which bolts engage at the end of a working cycle of one flat rotary piston (4, 5), with the other flat rotary piston (5, 4) and move the latter across the two inlet openings (11).

2. The energy converter as claimed in claim 1, **characterized in that** flywheels (19) are arranged on the shaft (2) and on the second hollow shaft (3b).

3. The energy converter as claimed in one of the preceding claims, **characterized in that** two semicircular seals (18) are assigned to the circumference of each two flat rotary pistons (4, 5).

4. The energy converter as claimed in claim 3, **characterized in that** the seals (18) bear pretension against the inner wall of the housing (1).

5. The energy converter as claimed in one of the preceding claims, **characterized in that** both flat rotary pistons (4, 5) are of identically spherical form.

## Revendications

1. Convertisseur d'énergie, comprenant
a) un boîtier (1) qui délimite un espace de travail sphérique et dans lequel sont agencées des ouvertures d'entrée (11) et de sortie (10) pour un milieu liquide ou gazeux sous pression,
b) un arbre (2) et deux arbres creux (3a, 3b) qui le reçoivent et qui sont montés rotatifs dans le boîtier (1), leurs axes de rotation coïncidant avec un diamètre de l'espace de travail, un premier (3a) des deux arbres creux étant solidaire en rotation de l'arbre (2) et un deuxième (3b) des deux arbres creux étant monté rotatif sur l'arbre (2),
c) deux pistons rotatifs plats (4, 5) à profil circulaire, appliqués de manière étanche contre la paroi intérieure du boîtier (1), un premier (4) des pistons rotatifs plats étant solidaire en rotation de l'arbre (2) et l'autre piston rotatif plat (5) étant solidaire en rotation du deuxième arbre creux (3b),
d) deux roues dentées (6, 7) qui sont reliées à l'arbre (2) ou au deuxième arbre creux (3b) par un accouplement à roue libre qui empêche une rotation des roues dentées (6, 7) par rapport à l'arbre (2) ou au deuxième arbre creux (3b) dans le sens inverse du sens de rotation de travail, et
e) une roue dentée de sortie (8) engrenant avec les deux roues dentées (6, 7), **caractérisé en ce que**
f) deux ouvertures d'entrée (11) opposées l'une à l'autre et deux ouvertures de sortie (10) opposées l'une à l'autre sont aménagées dans le boîtier (1),
g) l'arbre (2) et le deuxième arbre creux (3b) sont respectivement montés dans le boîtier (1) par un accouplement à roue libre (12, 13) qui empêche une rotation de l'arbre (2) ou du deuxième arbre creux (3b) dans le sens inverse du sens de rotation de travail,
h) des goujons de butée (16) sont associés aux deux pistons rotatifs plats (4, 5), lesquels, à la fin d'un cycle de travail d'un piston rotatif plat (4, 5), entrent en prise avec l'autre piston rotatif plat (5, 4) et déplacent celui-ci au-delà des deux ouvertures d'entrée (11).

2. Convertisseur d'énergie selon la revendication 1, **caractérisé en ce que** des volants d'inertie (19) sont agencés sur l'arbre (2) et sur le deuxième arbre creux (3b).

3. Convertisseur d'énergie selon l'une des revendications précédentes, **caractérisé en ce que** deux joints d'étanchéité semi-circulaires (18) sont associés à la périphérie de chacun des deux pistons rotatifs plats (4, 5).

4. Convertisseur d'énergie selon la revendication 3, **caractérisé en ce que** les joints (18) sont appliqués sous précontrainte contre la paroi intérieure du boîtier (1).

5. Convertisseur d'énergie selon l'une des revendications précédentes, **caractérisé en ce que** les deux pistons rotatifs plats (4, 5) sont de forme sphérique identique.
